# EUROPÄISCHE PATENTANMELDUNG

(11) **EP 4 633 291 A1**
(43) Veröffentlichungstag der Anmeldung: **15.10.2025**
(21) Anmeldenummer: 25165911.6
(22) Anmeldetag: 25.03.2025
(51) Int. Cl.: H05B 6/12

(54) **INDUKTIONSSPULE FÜR EIN ELEKTRO-KOCHGERÄT UND ELEKTRO-KOCHGERÄT**

(30) Priorität: 11.04.2024 DE 102024110079
(71) Anmelder: E.G.O. Elektro-Gerätebau GmbH, 75038 Oberderdingen (DE)
(72) Erfinder: Egenter, Christian, 75015 Bretten (DE)
(74) Vertreter: Patentanwälte Ruff, Wilhelm, Beier, Dauster & Partner mbB

(57) **Zusammenfassung**

Eine Induktionsspule für ein Kochfeld weist einen Wicklungskörper in Form einer flachen, spiralig gewickelten Spule sowie mindestens vier einzelne gleiche Ferritkörper darunter auf. Die Ferritkörper weisen jeweils zwei Bereiche auf, wobei ein erster innerer Bereich ein Stiel-Bereich ist, der in radialer Richtung verläuft, und ein zweiter äußerer Bereich ein Kopf-Bereich ist, der an den Stiel-Bereich anschließt und an seiner größten Breite in Winkelgrad breiter ist als der Stiel-Bereich an seiner größten Breite. In absoluter Breite ist er mehr als 50% breiter als der Stiel-Bereich an seiner größten Breite und steht in radialer Richtung den Wicklungskörper über ihn über. Der Stiel-Bereich verbreitert sich in radialer Richtung von radial innen nach radial außen in absoluter Breite, wobei er in radialer Richtung von radial innen nach radial außen in Winkelgrad schmäler wird in einem Bereich zwischen 40% und 80% des Radius des Wicklungskörpers bzw. in einem Bereich zwischen 25% und 75% der Länge des Ferritkörpers.

## Beschreibung

### Anwendungsgebiet und Stand der Technik

Die Erfindung betrifft eine Induktionsspule für ein Elektro-Kochgerät, wobei die Induktionsspule mehrere Ferritkörper aufweist. Des Weiteren betrifft die Erfindung eine Verwendung von bestimmten Ferritkörpern in einer solchen Induktionsspule, um induktiv Leistung zu übertragen von der Induktionsspule an einen elektrischen Verbraucher mit einer Gegen-Induktionsspule bzw. Empfängerspule, der mit gewissem Abstand zu der Induktionsspule positioniert ist. Schließlich betrifft die Erfindung noch ein Elektro-Kochfeld mit einer Kochfeldplatte und mehreren erfindungsgemäßen Induktionsspulen.

Aus der DE 10 2016 208 233 A1 ist eine Induktionsspule mit mehreren Ferritkörpern bekannt, die unterhalb der Induktionsspule angeordnet sind, um die ungewünschte Ausbreitung von deren Magnetfeld nach unten zu verhindern bzw. um die Magnetfeldlinien nach unten zu führen. Diese Ferritkörper können entweder die Form von langen Rechtecken aufweisen oder von Kreissegmenten, insbesondere etwa von Sechstelkreisen. Diese kreissegmentförmigen Ferritkörper sind vorteilhaft in Eckbereichen von angenähert rechteckig ausgebildeten Induktionsspulen angeordnet.

Alternative Ausgestaltungen von Ferritkörpern für Induktionsspulen sind aus der EP 1 991 030 A2 bekannt. Sie weisen im Wesentlichen Formen auf, die von länglichen Rechtecken ausgehen und an einem Ende im End-Bereich abweichend ausgebildet sind.

### Aufgabe und Lösung

Der Erfindung liegt die Aufgabe zugrunde, eine eingangs genannte Induktionsspule, eine eingangs genannte Verwendung von Ferritkörpern in einer solchen Induktionsspule sowie ein Elektro-Kochfeld mit mehreren solchen Induktionsspulen zu schaffen, mit denen Probleme des Standes der Technik gelöst werden können und es insbesondere möglich ist, die von der Induktionsspule erzeugten Magnetfelder gut und effizient führen zu können, insbesondere im Falle einer vorgenannten Verwendung zur induktiven Leistungsübertragung, welche nach dem Ki-Standard erfolgen kann.

Gelöst wird diese Aufgabe durch eine Induktionsspule mit den Merkmalen des Anspruchs 1, durch eine Verwendung von Ferritkörpern in einer Induktionsspule mit den Merkmalen des Anspruchs 15 sowie durch ein Elektro-Kochfeld mit einer Kochfeldplatte und mehreren Induktionsspulen darunter mit den Merkmalen des Anspruchs 16. Vorteilhafte sowie bevorzugte Ausgestaltungen der Erfindung sind in den Unteransprüchen enthalten und werden im Folgenden näher erläutert. Dabei werden manche der Merkmale nur für die Induktionsspule, nur für die Verwendung oder nur für das Elektro-Kochfeld beschrieben. Sie sollen jedoch unabhängig davon sowohl für eine solche Induktionsspule, eine solche Verwendung als auch für ein solches Elektro-Kochfeld selbstständig und unabhängig voneinander gelten können. Der Wortlaut der Ansprüche wird durch ausdrückliche Bezugnahme zum Inhalt der Beschreibung gemacht.

Die erfindungsgemäße Induktionsspule soll in einem Elektro-Kochfeld eingebaut und verwendet werden, insbesondere unter einer Kochfeldplatte des Kochfelds, vorteilhaft zusammen mit weiteren Induktionsspulen. Die Induktionsspule weist dabei einen Wicklungskörper auf in Form einer flachen und spiralig gewickelten Spule, wie dies an sich üblich ist. Der Wicklungskörper ist aus Spulendraht oder sogenannten Spulenlitze gewickelt und weist einen Innenanschluss und einen Außenanschluss auf. Diese gehen vorteilhaft als weitergeführter Spulendraht von dem Wicklungskörper ab. Des Weiteren weist die Induktionsspule mindestens vier einzelne und gleiche bzw. identisch ausgebildete Ferritkörper auf, die unter dem Wicklungskörper angeordnet sind. Dabei sind die Ferritkörper vorteilhaft in Umfangsrichtung der Induktionsspule benachbart zueinander angeordnet. Sie können zwischen 30% und 70% der Fläche des Wicklungskörpers überdecken.

Erfindungsgemäß weisen die Ferritkörper jeweils zwei Bereiche auf, wobei ein erster Bereich innen angeordnet ist und ein Stiel-Bereich ist. Dieser Stiel-Bereich verläuft im Wesentlichen in radialer Richtung. Ein zweiter Bereich ist radial außen angeordnet und ist ein Kopf-Bereich bzw. bildet einen Kopf-Bereich. Dieser Kopf-Bereich schließt an den Stiel-Bereich an, vorteilhaft in einem hier gebildeten Übergangsbereich. Der Kopf-Bereich ist an seiner größten Breite in Winkelgrad breiter als der Stiel-Bereich an seiner in Umfangsrichtung gesehen größten Breite bzw. in Umfangsrichtung gesehen mehr als 50% breiter als der Stiel-Bereich an seiner in Umfangsrichtung gesehen größten Breite. Anders ausgedrückt kann der Kopf-Bereich mehr als 50% bzw. an seiner größten Breite in Winkelgrad breiter sein als der Stiel-Bereich dort, wo er in Winkelgrad oder als Bogenwinkel die geringste Breite aufweist. Vorteilhaft ist der Kopf-Bereich aber jeweils nicht mehr als 150% breiter als der Stiel-Bereich an seiner in Umfangsrichtung gesehen größten Breite. Somit kann der Ferritkörper ganz grob angenähert als T-artig ausgebildet angesehen werden.

Des Weiteren überragt der Kopf-Bereich in radialer Richtung den Wicklungskörper zumindest teilweise bzw. steht in radialer Richtung über ihn über. Dies kann zwischen 5% und 30% des Radius des Wicklungskörpers sein. Der Stiel-Bereich verläuft nicht mit kontinuierlicher absoluter Breite, sondern verbreitert sich in radialer Richtung von radial innen nach radial außen. Dies gilt vorteilhaft für seine absolute Breite, nicht aber für seine Breite in Winkelgrad oder als Bogenwinkel, hier kann es variieren oder seine Breite kann sogar abnehmen. Eine solche Breitenrichtung verläuft im Wesentlichen entlang einer Umfangsrichtung des Wicklungskörpers bzw. in etwa rechtwinklig zur radialen Erstreckung des Ferritkörpers bzw. des Stiel-Bereichs. Der Stiel-Bereich verschmälert sich in radialer Richtung von radial innen nach radial außen in Winkelgrad in einem Bereich zwischen 40% und 80% des Radius des Wicklungskörpers und/oder in einem Bereich zwischen 25% und 75% der Länge des Ferritkörpers, bevorzugt in radialer Richtung gesehen.

Anders ausgedrückt können die Lateralseiten des Stiel-Bereichs zweier direkt benachbarter Ferritkörper dabei die Bedingung aufweisen, dass die Summe aller Abstände zwischen Ferritkörpern entlang eines beliebigen Kreises um den Mittelpunkt des Wicklungskörpers herum mindestens 40%, vorzugsweise zwischen 50% und 70%, des gesamten Umfangs dieses Kreises beträgt. Der Radius dieses beliebigen Kreises kann zwischen 40% und 90% des Radius des Wicklungskörpers betragen. Somit kann dies also in einem Kreisringbereich zwischen 70% und 90% des Radius des Wicklungskörpers gelten. Vorteilhaft kann die Summe aller Abstände 50% bis 70% des gesamten Umfangs des genannten Kreises betragen.

Durch diese spezifische geometrische Ausgestaltung wird erreicht, dass im mittleren äußeren Bereich einigermaßen große Abstände zwischen benachbarten Ferritkörpern vorgesehen sind, die gerade für eine vorgenannte Verwendung zur Leistungsübertragung bewirken, dass die magnetische Einkopplung in eine elektrisch niederohmige Tragplatte unter den Induktionsspulen in einem Elektro-Kochfeld klein bleibt. So können einerseits die Verluste in der Tragplatte begrenzt bleiben und andererseits wird die Induktivität der vorgenannten Empfängerspule durch die signifikant großen Aussparungen bzw. freien Bereiche zwischen den Ferritkörpern nicht zu sehr angehoben. Dies würde zu einer Verstimmung der Resonanzfrequenzen für die induktive Leistungsübertragung führen, was für diese sehr nachteilig wäre.

Des Weiteren wird durch die verbreiterten Kopf-Bereiche außen an der Induktionsspule und die relativ nahe beieinanderliegenden radial inneren Enden der Ferritkörper erreicht, dass der innere Wicklungsumfang mit dem äußeren Wicklungsumfang fast vollumfänglich magnetisch kurzgeschlossen wird. Der magnetische Fluss nimmt radial von innen nach radial außen zu, weshalb vorteilhaft die absolute Breite der Ferritkörper in dieser Richtung größer wird. Im Falle einer induktiven Leistungsübertragung von großen Leistungen treten besonders große magnetische Flüsse auf, und durch die spezifische Form der Ferritkörper soll eine Sättigung vermieden werden. So kann vorteilhaft vorgesehen sein, dass eine Induktionsspule mit ihren Ferritkörpern, die auch oder die hauptsächlich zur induktiven Leistungsübertragung verwendet wird, anders ausgebildet ist bzw. anders ausgebildete und erfindungsgemäß ausgebildete Ferritkörper aufweist. Durch deren spezielle Form sowie den Überstand der Ferritkörper über den Wicklungskörper werden auch radial innen und radial außen keine Magnetfeldanteile in einen unterhalb der Induktionsspule gelegenen Bereich, insbesondere in eine metallische Tragplatte, eingekoppelt.

In vorteilhafter Ausgestaltung der Erfindung können die Ferritkörper einer bzw. der Induktionsspule zumindest mit ihrem Kopf-Bereich gleichartig ausgebildet sein, also gleichartige Kopf-Bereiche aufweisen. Vorteilhaft gilt dies auch für den genannten Stiel-Bereich, insbesondere an dessen radial innerem Ende. Insgesamt kann vorgesehen sein, dass alle Ferritkörper dieser Induktionsspule identisch ausgebildet sind für eine Induktionsspule oder sogar für alle gleich großen Induktionsspulen eines entsprechenden Kochfelds, zumindest wenn sie auch für eine induktive Leistungsübertragung vorgesehen sein sollen. Die Verwendung von gleichartigen Bereichen oder sogar identischen Ferritkörpern erleichtert die Montage bzw. macht sie kostengünstiger. Besonders vorteilhaft sind die Ferritkörper einstückig ausgebildet mit ihrer spezifischen Form, also nicht aus verschiedenen Teilen zusammengesetzt. Dies vermeidet austretende Magnetfelder an den Stoßstellen zwischen einzelnen Teilen, wodurch im Wicklungskörper und in der Tragplatte Verluste verursacht werden können. Des Weiteren kann es eine mechanische Befestigung der Ferritkörper bei der Montage vereinfachen.

In Ausgestaltung der Erfindung kann vorgesehen sein, dass die Lateralseiten bzw. Außenseiten des Stiel-Bereichs zumindest über 50% ihrer Länge in radialer Richtung gerade verlaufen, vorzugsweise über eine Länge von 65% bis 90%. So kann leicht erreicht werden, dass sie sich, wie zuvor definiert, von radial innen nach radial außen absolut gesehen verbreitern. Alternativ zur geraden Richtung können sie leicht bogenförmig verlaufen.

Der Abstand in Winkelgrad zwischen den beiden Lateralseiten des Stiel-Bereichs eines Ferritkörpers kann von radial innen nach radial außen abnehmen, vorzugsweise kontinuierlich abnehmen. Es ist also eine kontinuierliche Abnahme. Insbesondere kann der Abstand in einem Bereich zwischen 20% oder 30% und 80% des maximalen Radius des Wicklungskörpers abnehmen.

In Ausgestaltung der Erfindung kann der Bogenwinkel in Winkelgrad zwischen den beiden Lateralseiten des Stiel-Bereiches eines Ferritkörpers von radial außen nach radial innen zunehmen, wobei er vorzugsweise sogar kontinuierlich bzw. monoton oder sogar streng monoton zunehmen kann. Somit kann die Breite im Stiel-Bereich in Millimetern gesehen von radial außen nach radial innen zwar abnehmen. In Bezug auf einen Kreis bzw. in Umfangsrichtung jedoch können die Stiel-Bereiche der Ferritkörper einen immer größeren Anteil einnehmen, der vorteilhaft mehr als 50% in Winkelgrad beträgt.

In Weiterbildung der Erfindung kann vorgesehen sein, dass radial innere End-Bereiche der Stiel-Bereiche nochmals stärker verjüngt zulaufen als die Lateralseiten der Stiel-Bereiche über deren wesentliche Länge, vorzugsweise zwischen 60% und 90% der Länge. Diese radial inneren End-Bereiche können zwischen 10% und 30% der Länge der Ferritkörper betragen. Durch diese nochmals stärkere Verjüngung kann erreicht werden, dass die Stiel-Bereiche relativ weit hin zum Mittelpunkt der Induktionsspule gezogen sind, ohne dass sie einander berühren. Ihre Breite zwischen den beiden Lateralseiten der End-Bereiche in Winkelgrad kann von radial innen nach radial außen zunehmen oder gleich bleiben.

In nochmaliger Weiterbildung der Erfindung können die genannten Lateralseiten der verjüngten End-Bereiche benachbarter Ferritkörper einen Abstand von mindestens 5 mm oder 5% des Umfangs eines Kreises in diesem Bereich zueinander aufweisen, vorteilhaft sogar 8 mm bis 12 mm. So kann hier ein vorgenannter Innenanschluss zwischen zwei benachbarten Ferritkörpern und auf ihrer Höhe hindurchgeführt sein. Auch wenn dieser Innenanschluss nur an einer einzigen Stelle zwischen zwei benachbarten Ferritkörpern hindurchgeführt werden muss, so kann die genannte Abstandsbedingung zur Realisierung identischer Ferritkörper und deren regelmäßiger Anordnung unter dem Wicklungskörper von Vorteil sein.

In einer Ausgestaltung der Erfindung kann vorgesehen sein, dass die verjüngten End-Bereiche der Stiel-Bereiche nicht spitz zulaufen, sondern rechtwinklig zur radialen Richtung bzw. zum radialen Längsverlauf der Stiel-Bereiche abgeschnitten sind. Sie können gerade abgeschnitten sein, alternativ können sie gebogen abgeschnitten sein, insbesondere nach innen gebogen.

Radial innerhalb der verjüngten End-Bereiche der Ferritkörper kann vorteilhaft ein Freibereich vorgesehen sein, in dem keine Ferritkörper bzw. kein Ferritmaterial und auch keine Spulenwicklungen vorgesehen sind. Ein solcher Freibereich kann einen Durchmesser zwischen 2% und 12% des maximalen Radius des Wicklungskörpers aufweisen. Ein solcher Freibereich wird vor allem dann vorgesehen, wenn der genannte Wicklungskörper als breiter Kreisring ausgebildet ist und ebenfalls einen freien Innenbereich aufweist. In dessen mittlerem Innenbereich braucht dann auch kein Ferritmaterial in Form eines oder mehrerer Ferritkörper vorgesehen zu sein, wodurch der genannte Freibereich ermöglicht wird.

Es kann vorgesehen sein, dass die radial innerste Wicklung des Wicklungskörpers über den verjüngten End-Bereichen angeordnet ist, so dass sie eben nach radial innen über diese innerste Spulenwicklung überstehen. So kann das Magnetfeld der Induktionsspule sowohl radial innen als auch radial außen wie gewünscht geführt werden.

In weiterer Ausbildung der Erfindung hinsichtlich der vorgenannten End-Bereiche kann das Verhältnis zwischen dem geringsten Abstand zwischen benachbarten Ferritkörpern an den End-Bereichen zu dem geringsten Abstand zwischen benachbarten Ferritkörpern an den Kopf-Bereichen in absoluter Breite zwischen 0,7 und 1,5 liegen, vorzugsweise zwischen 0,9 und 1,2. Es kann vorgesehen sein, dass der Abstand dort am kleinsten ist, wo die Ferritkörper am schmalsten sind, insbesondere an den inneren Enden. Hier muss unter Umständen nicht einmal der vorgenannte Innenanschluss hindurchgeführt werden, weswegen sie eben hier den geringsten Abstand zueinander aufweisen können. Alternativ oder zusätzlich kann das Verhältnis zwischen dem geringsten Abstand zwischen benachbarten Ferritkörpern an den End-Bereichen zu dem geringsten Abstand zwischen benachbarten Ferritkörpern an den Kopf-Bereichen in Winkelgrad zwischen 1,5 und 5 liegen, vorzugsweise zwischen 2,5 und 3,5 liegen.

In alternativer Ausgestaltung der Erfindung kann in absoluten Zahlen gemessen der Abstand zwischen benachbarten Ferritkörpern am Kopf-Bereich genauso klein sein wie der geringste Abstand an den End-Bereichen.

Ein Abstand in Winkelgrad zwischen zwei benachbarten Ferritkörpern an den Kopf-Bereichen kann zwischen 2° und 8° in Winkelgrad betragen. Ein minimaler Abstand zwischen zwei benachbarten Ferritkörpern an den End-Bereichen kann zwischen 10° und 20° in Winkelgrad betragen.

In weiterer Ausbildung der Erfindung kann der Anteil des Abstands zwischen benachbarten Ferritkörpern entlang der Umfangsrichtung bzw. als Bogenwinkel in Winkelgrad an dem Gesamtumfang an jedem Punkt der radialen Erstreckung mehr als 40% betragen, so dass sozusagen an keinem Punkt ein noch größerer Abstand zwischen benachbarten Ferritkörpern vorgesehen ist. Vorteilhaft kann sogar vorgesehen sein, dass an mehr als der Hälfte der radialen Erstreckung dieser Anteil mehr als 50% beträgt, also in einem nennenswerten Bereich mehr als 50% eines Kreises nicht über einem Ferritkörper verläuft. Dies gilt insbesondere für den eingangs genannten Radius-Bereich zwischen 40% und 90% des Radius des Wicklungskörpers.

In Weiterbildung der Erfindung kann zwischen dem Kopf-Bereich und dem Stiel-Bereich ein Übergangs-Bereich vorgesehen sein. Er kann gerundet ausgebildet sein, wodurch die mechanische Stabilität und die Herstellung der Ferritkörper erleichtert wird. Ein Radius des gerundeten Übergangs-Bereichs kann zwischen 5% und 20% des Radius des Wicklungskörpers liegen. Vorzugsweise kann der Abstand in absoluter Breite zwischen zwei benachbarten Ferritkörpern in diesem Übergangs-Bereich am größten sein, wobei insbesondere der Übergangs-Bereich zwischen 70% und 105% des Radius des Wicklungskörpers liegt bzw. überdeckt.

Des Weiteren kann in dem vorgenannten Übergangs-Bereich vorgesehen sein, dass der Abstand zwischen benachbarten Ferritkörpern hier am größten ist, so kann er vorteilhaft zwischen 70% und 90% des Radius des Wicklungskörpers betragen. Dadurch ist es möglich, dass radial an den Übergangs-Bereich nach außen anschließend der Kopf-Bereich relativ schnell sehr weit jeweils zur Seite gezogen ist bzw. sehr breit wird. Dadurch können die Kopf-Bereiche etwas radial außerhalb des Wicklungskörpers ihre größte Breite aufweisen und mit ihren Enden nahezu aneinanderstoßen.

Ein signifikanter Teil der Fläche des Kopf-Bereichs kann radial außerhalb des Wicklungskörpers angeordnet sein und somit in radialer Richtung über diesen überstehen. Dies können mindestens 50% sein, vorzugsweise zwischen 65% und 95%. Vor allem kann der Kopf-Bereich radial außerhalb der äußersten Wicklung des Wicklungskörpers noch stark an Breite zunehmen. Der Übergangsbereich liegt dabei vorteilhaft genau unter dieser äußersten Wicklung.

Insgesamt kann vorgesehen sein, dass die Ferritkörper zwischen 40% und 70% der Fläche des Wicklungskörpers überdecken. Besonders vorteilhaft können dies zwischen 45% und 60% sein, beispielsweise also in etwa die Hälfe.

Auch wenn in radialer Richtung der Stiel-Bereich erheblich länger ist als der Kopf-Bereich, so kann dieser immerhin eine radiale Erstreckung zwischen 10% und 35% der radialen Länge des Stiel-Bereichs aufweisen. Seine Breite kann mehrfach größer sein als seine radiale Erstreckung, wodurch eben die eingangs genannte T-artige Form erreicht werden kann.

Beispielsweise kann eine absolute Breite des Kopf-Bereichs entlang der Umfangsrichtung 30% bis 100% größer sein als die absolute Breite des Stiel-Bereichs vor dem Übergang in den Kopf-Bereich bzw. vor dem vorgenannten Übergangs-Bereich. Auch dadurch kann die genannte T-artige Form des Ferritkörpers erreicht werden.

In weiterer Ausgestaltung der Erfindung kann ein Abstand zwischen zwei benachbarten Ferritkörpern an ihren Kopf-Bereichen zwischen 2° und 8° in Winkelgrad betragen. Ein minimaler Abstand zwischen zwei benachbarten Ferritkörpern an den End-Bereichen kann zwischen 10° und 20° in Winkelgrad betragen. Somit kann der auf Winkelgrad bezogene Abstand an den End-Bereichen der Stiel-Bereiche größer sein als an den Kopf-Bereichen. Dies kann vor allem durch das zuvor erläuterte Ziel begründet werden, an den End-Bereichen den Innenanschluss zwischen zwei benachbarten Ferritkörpern hindurchzuführen. So kann die Bauhöhe der Induktionsspule reduziert bleiben, da der Innenanschluss nicht unterhalb eines Ferritkörpers geführt sein muss, wodurch sich ansonsten ihre Dicken addieren würden.

Eine Ausgestaltung der Ferritkörper ist vorteilhaft spiegelsymmetrisch, so dass sie beispielsweise bei einer Montage auch mit der Unterseite nach oben korrekt montiert werden können. Diese Spiegelsymmetrie ist vorteilhaft auf eine Achse bezogen, die in genau radialer Richtung der Induktionsspule und des Wicklungskörpers verläuft.

Eine Anordnung der Ferritkörper ist bevorzugt achsensymmetrisch, insbesondere auch punktsymmetrisch. Besonders bevorzugt ist sie achsensymmetrisch zu zwei rechtwinklig zueinander verlaufenden Symmetrieachsen, wobei diese Symmetrieachsen zwischen zwei Ferritkörpern oder durch zwei Ferritkörper verlaufen können. Besonders vorteilhaft geht eine Symmetrieachse dabei genau mittig durch zwei gegenüberliegende Ferritkörper und die andere entweder auch oder verläuft genau zwischen zwei nebeneinanderliegenden Ferritkörpern. Zusätzlich oder alternativ kann die Anordnung der Ferritkörper an einer Induktionsspule punktsymmetrisch sein, bevorzugt zu einem Mittelpunkt der Induktionsspule und des Wicklungskörpers.

In Weiterbildung der Erfindung kann vorgesehen sein, dass der Kopf-Bereich gebildet wird durch zwei Kopf-Endabschnitte bzw. dass er derartige Kopf-Endabschnitte aufweist. Sie sind bevorzugt quer bzw. rechtwinklig zur Längsrichtung des Stiel-Bereichs ausgebildet. Sie können zu ihren freien Enden hin verjüngt ausgebildet sein, insbesondere können sie an den freien Enden abgerundet sein. Besonders vorteilhaft besteht an diesen abstehenden Kopf-Endabschnitten in absoluter Breite und in Winkelgrad der geringste Abstand zwischen benachbarten Ferritkörpern. So kann ein weitgehend bzw. nahezu geschlossener umlaufender Ring aus Ferritmaterial geschaffen werden, der um den Wicklungskörper herum verläuft aus den eingangs genannten Gründen wegen der spezifischen Funktionsweise bei der drahtlosen Energieübertragung mit hohen Leistungen.

Vorteilhaft ist vorgesehen, dass der Außenrand des Wicklungskörpers bzw. seine äußerste Wicklung genau über dem Übergangs-Bereich zwischen Stiel-Bereich und Kopf-Bereich verläuft. Dadurch wird erreicht, dass der radial innenliegende Bereich des Ferritkörpers, nämlich der Stiel-Bereich, der von dem Wicklungskörper überdeckt wird, eben nicht nennenswert nach radial außen übersteht. Der hier außerhalb des Wicklungskörpers vorgesehene Kopf-Bereich kann außerhalb des Wicklungskörpers erheblich breiter sein. Es kann vorgesehen sein, dass die äußerste Wicklung des Wicklungskörpers genau zwischen dem Stiel-Bereich und dem Kopf-Bereich verläuft, also sozusagen mittig zwischen diesen beiden über dem Übergangs-Bereich.

Bevorzugt weisen die Ferritkörper bzw. jeder Ferritkörper für sich eine konstante und untereinander jeweils gleiche Dicke auf. Dies können vorteilhaft zwischen 3 mm und 7 mm sein, besonders vorteilhaft etwa 5 mm. Dies reicht gut, um wie oben beschrieben die magnetischen Feldlinien zu führen. Gleichzeitig wird dadurch die Bauhöhe der fertigen Induktionsspule nicht allzu hoch.

Als weitere geometrische Angabe kann vorgesehen sein, dass eine Länge der Ferritkörper in radialer Richtung 5 cm bis 15 cm beträgt. Davon sind vorteilhaft mehr als 75% die Längen der Stiel-Bereiche.

Die Ferritkörper sind bevorzugt einteilig ausgebildet, wodurch ihre Montage einfacher ist und sie den magnetischen Fluss besser lenken können. Sie können aus gepresstem Ferritmaterial bestehen, das anschließend noch geschliffen werden kann für eine definierte Form. Bevorzugt ist die Außenkontur der Ferritkörper zwar relativ komplex, innerhalb dieser Außenkontur kann ein Ferritkörper aber keine Löcher oder Durchbrüche bzw. Ausnehmungen aufweisen.

Ein vorgenannter Innenanschluss des Wicklungskörpers kann aus der innersten Spulenwicklung mit Spulendraht bzw. Spulenlitze weitergeführt sein und zwischen zwei radial innenliegenden Enden oder zuvor beschriebenen End-Bereichen benachbarter Ferritkörper verlaufen. Er kann also in derselben Ebene wie die Ferritkörper verlaufen und nicht darunter, wodurch die Bauhöhe verringert werden kann. Hier kann der Innenanschluss dann zwischen zwei Ferritkörpern von der innersten Wicklung radial nach außen verlaufen und beispielsweise dort unterhalb des Wicklungskörpers hervorkommen, wo auch der Außenanschluss abgeht. Somit können sie sozusagen einen gemeinsamen Anschlussstrang bilden, was Montage und Anschluss der Induktionsspule im Kochfeld erleichtert.

Wie zuvor erläutert worden ist, werden Ferritkörper mit einer zuvor beschriebenen Form, insbesondere der T-artigen Form, nicht nur allgemein in einem Kochfeld bzw. in einem Induktionskochfeld in einer Baueinheit mit einer Induktionsspule verwendet, sondern vor allem zur induktiven Leistungsübertragung an einen genannten elektrischen Verbraucher, beispielsweise ein Küchengerät wie ein Mixer, Toaster odgl., der eine Empfängerspule aufweist. Damit erfolgt eine aus dem Stand der Technik bekannte induktive Leistungsübertragung, welche in dem elektrischen Verbraucher Strom bzw. elektrische Energie zu dessen Betrieb bereitstellt. Eine solche induktive Leistungsübertragung kann vorteilhaft nach dem Ki-Standard erfolgen, siehe beispielsweise die DE 10 2021 201 220 A1. Eine genannte Empfängerspule sollte ähnlich groß sein wie die Induktionsspule, kann aber auch abweichende Größe aufweisen.

Gerade für eine solche induktive Leistungsübertragung ist die erfindungsgemäße Form der Ferritkörper von Bedeutung, bei der im Außenbereich des Wicklungskörpers ein nahezu geschlossener Ring an Ferritmaterial vorhanden ist, der im Wesentlichen durch die verbreiterten vorbeschriebenen Kopf-Bereiche gebildet wird. Im mittleren Bereich des Wicklungskörpers ist weniger Ferritmaterial vorgesehen bzw. weisen benachbarte Ferritkörper nennenswerten Abstand zueinander auf, da hier ansonsten der magnetische Widerstand zu groß werden würde. Im radial inneren Bereich des Wicklungskörpers wiederum ist ebenso mit geringfügigen Unterbrechungen Ferritmaterial kreisförmig vorgesehen, allerdings kann dies ohne Verbreiterung der Ferritkörper erfolgen, da sie bei entsprechend kleinen Radien dieses Bereichs ohnehin relativ nahe beieinanderliegen bzw. relativ geringen Abstand zueinander aufweisen.

Ein erfindungsgemäßes Elektro-Kochfeld weist eine Kochfeldplatte und mehrere Induktionsspulen auf, vorteilhaft können es auch mehrere derartige Induktionsspulen sein. Die Kochfeldplatte kann vorteilhaft ausgebildet sein aus üblichem Material wie beispielsweise Glaskeramik mit einer Stärke von wenigen Millimetern, vorteilhaft 3 mm bis 5 mm, insbesondere 4 mm. Ein Abstand zwischen der Oberseite des Wicklungskörpers und der Oberseite der Kochfeldplatte sollte nicht zu groß sein, sowohl für einerseits induktives Kochen als auch für andererseits die vorgenannte induktive Leistungsübertragung an einen auf die Kochfeldplatte aufgestellten elektrischen Verbraucher mit Empfängerspule. Somit kann ein Abstand zwischen der Oberseite des Wicklungskörpers und der Oberseite der Kochfeldplatte zwischen 5 mm und 13 mm liegen, besonders vorteilhaft etwa 8 mm betragen.

Unterhalb der Kochfeldplatte ist bevorzugt eine flächige Tragplatte vorgesehen, auf der eine vorgenannte erfindungsgemäße Induktionsspule aufgelegt ist, besonders vorteilhaft alle Induktionsspulen dieses Kochfelds. Die flächige Tragplatte kann aus Metall bestehen, insbesondere Aluminium. Sie sollte elektrisch niederohmig sein und kann beispielsweise aus einer Aluminiumlegierung bestehen bzw. eine elektrische Leitfähigkeit von größer als 20 MS/m aufweisen.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### Kurzbeschreibung der Zeichnungen

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei zeigen:
- Fig. 1: eine Schnittdarstellung durch ein erfindungsgemäßes Kochfeld mit drei konventionellen Induktionsheizspulen und einer erfindungsgemäßen Induktionsspule,
- Fig. 2: eine Draufsicht auf das Kochfeld aus Fig. 1 mit der erfindungsgemäßen Induktionsspule vorne rechts,
- Fig. 3: eine Draufsicht auf eine erfindungsgemäße Induktionsheizspule mit rundem Wicklungskörper und sechs T-artig ausgebildeten Ferritkörpern,
- Fig. 4: eine Schrägdarstellung der Induktionsspule aus Fig. 3 auf einer Tragplatte des Kochfelds,
- Fig. 5: eine Draufsicht auf einen der Ferritkörper aus Fig. 3,
- Fig. 6: eine Schrägansicht von vorne auf den Ferritkörper aus Fig. 5 und
- Fig. 7: einen vergrößerten Ausschnitt der Induktionsspule aus Fig. 3 mit eingezeichneten Linien entsprechend verschiedenen Winkelgraden sowie einer Prozent-Skala bezogen auf den Radius des Wicklungskörpers.

### Detaillierte Beschreibung der Ausführungsbeispiele

In der Fig. 1 ist ein erfindungsgemäßes Kochfeld 11 in seitlicher Schnittdarstellung gezeigt, das weitgehend aufgebaut ist wie bekannt. Das Kochfeld 11 weist eine übliche Kochfeldplatte 12 mit einer Oberseite 13 und einer Unterseite 14 auf. An der Unterseite 14 ist ein Gehäuse 16 angeordnet, in dem die verschiedenen Funktionseinheiten des Kochfelds 11 angeordnet sind. Eine parallel zur Kochfeldplatte 12 verlaufende Tragplatte 18 aus Aluminium, vorteilhaft mit einer vorgenannten hohen Leitfähigkeit von 20 MS/m oder sogar noch höher, verläuft in dem Gehäuse 16. Davor ist eine Bedieneinrichtung 20 in einem eigenen Gehäuse angeordnet, welche unter anderem einen auf die Oberseite 13 aufsetzbaren Drehknebel 22 zur Bedienung des Kochfelds 11 aufweist.

Drei Induktionsspulen 24a bis 24c sind auf die Tragplatte 18 aufgelegt und liegen an der Unterseite 14 an. An der Stelle einer üblichen vierten Induktionsheizspule ist eine erfindungsgemäße Induktionsspule 26 angeordnet, und zwar vorne rechts gemäß der Fig. 2. Die Induktionsheizspulen 24a bis 24c dienen nur zum induktiven Beheizen eines aufgesetzten Kochgefäßes. Die erfindungsgemäße Induktionsspule 26 kann einerseits natürlich auch zum induktiven Beheizen eines Kochgefäßes verwendet werden. Andererseits kann mit ihr aber auch gemäß dem eingangs genannten Ki-Standard ein darüber auf die Kochfeldplatte 12 aufgesetzter Verbraucher betrieben werden. Das Kochfeld 11 könnte aber auch mehr oder sogar nur derartige erfindungsgemäße Induktionsspulen aufweisen.

Der Verbraucher ist hier ein Mixer 40, der einen Mixerbehälter 41 aufweist. In diesem befindet sich vorteilhaft ein Rührwerk odgl., welches hier nicht dargestellt ist. Der Mixerbehälter 41 sitzt auf einem Mixersockel 42, mit dem der Mixer 40 auf die Oberseite 13 der Kochfeldplatte 12 aufgesetzt ist. In dem Mixersockel 42 und vorteilhaft möglichst weit unten bzw. möglichst nahe zur Kochfeldplatte 12 und somit auch zur darunter angeordneten Induktionsspule 26 ist eine Empfängerspule 43 vorgesehen. Diese kann etwas kleiner ausgebildet sein als die erfindungsgemäße Induktionsspule 26, die Größen können aber auch stärker voneinander abweichen. Durch die induktive Energieübertragung von der Induktionsspule 26 an die Empfängerspule 43 wird der Mixer 40 kabellos mit elektrischer Energie versorgt für seinen Betrieb.

Die Fig. 3 zeigt in der Draufsicht die erfindungsgemäße Induktionsspule 26. Sie weist einen an sich üblichen Wicklungskörper 27 auf, der aus sogenanntem Spulendraht flach und spiralig sowie einlagig gewickelt ist, wobei der Spulendraht mehrere einzelne Litzen aufweist, die vorteilhaft untereinander verdrillt werden. Außen geht von dem Wicklungskörper 27 unterbrechungsfrei ein Außenanschluss 28 ab und verläuft vorteilhaft in der Ebene des Wicklungskörpers 27 einige Zentimeter weiter, insbesondere durchgängig bis zu elektrischen Anschlussklemmen im Gehäuse 16. Ähnlich geht innen von der innersten Wicklung des Wicklungskörpers 27 ein Innenanschluss 29 unterbrechungsfrei ab, der radial nach außen geführt ist und dann gemeinsam mit dem Außenanschluss 28 geführt ist.

Unterhalb des Wicklungskörpers 27 sind sechs identische Ferritkörper 30 angeordnet, die in diesem Bereich gestrichelt dargestellt sind. Ihre Anordnung ist gleich verteilt, wobei die Ferritkörper 30 innen und außen ein Stück unter dem Wicklungskörper hervorragen. In der Fig. 4 ist die Induktionsspule 26 in Schrägdarstellung zu sehen, wobei sie hier mit den Ferritkörpern 30 nach unten auf die Tragplatte 18 aufgelegt ist.

Im Zusammenhang mit den Fig. 5 und 6 und dort vorgesehener detaillierter Bezeichnung wird die spezielle Form der Ferritkörper 30 näher erläutert. Grundsätzlich weisen sie einen länglichen Stiel-Bereich 31 auf, der eine linke Lateralseite 32a und eine rechte Lateralseite 32b aufweist. Am unteren Ende, welches gemäß Fig. 3 in einem mittleren Freibereich des Wicklungskörpers 27 liegt, geht der Stiel-Bereich 31 in den verjüngenden End-Bereich 34 über. Ganz am unteren Ende ist dieser End-Bereich 34 rechtwinklig zur Längsrichtung des Stiel-Bereichs 31 abgeschnitten, wobei dies auch mehr oder weniger gerundet ausgebildet sein könnte, ebenso könnten die Ecken abgerundet sein.

Der Stiel-Bereich 31 verbreitert sich in Richtung radial nach außen gerichtet, bezogen auf die Induktionsspule 26 bzw. deren Wicklungskörper 27 gemäß Fig. 3, und zwar um etwa 35%. Vorteilhaft weist er dabei gerade Lateralseiten 32a und 32b auf, verbreitert sich also gleichmäßig. An den verbreiterten Stiel-Bereich 31 schließt sich mit einem Übergangs-Bereich 36 ein Kopf-Bereich 37 an. Im Übergangsbereich 36 verbreitert sich der Ferritkörper 30 von den Lateralseiten 32a und 32b ausgehend mit weiter Rundung. Dann geht der Ferritkörper 30 in den Kopf-Bereich 37 über, wo er stark verbreitert ist. Dort bildet er die nach außen weisenden Kopf-Endabschnitte 38a links und 38b rechts. Die nach außen weisende Außenkante des Kopf-Bereichs 37 ist weit gerundet ausgebildet und verläuft insbesondere in etwa parallel zum Außenrand des Wicklungskörpers 27, siehe Fig. 3, so dass alle Außenkanten der Ferritkörper 30 auf einem Kreis liegen.

Die Lateralseiten 32a und 32b sind hier weitgehend gerade ausgebildet zwischen dem verjüngten End-Bereich 34 bis kurz vor den Übergangs-Bereich 36 bzw. nahezu bis an diesen heran. Der Übergang zum verjüngten End-Bereich 34 ist mit einer Ecke versehen, könnte aber auch abgerundet sein. Ebenso könnten die Lateralseiten des verjüngten Endbereichs 34 leicht gebogen bzw. gewölbt sein. Zur nach innen weisenden Endseite könnte auch anstelle der dargestellten Ecken eine leichte Rundung vorgesehen sein.

Die spezifische Form der sechs Ferritkörper 30 gemäß Fig. 3 rührt daher, dass einerseits eine identische Ausgestaltung Vorteile bietet für deren Herstellung und deren Montage und somit kostengünstiger ist. Des Weiteren dient die Form der Ferritkörper 30 dazu, dass radial weit innen und radial weit außen bzw. im Bereich der innersten Wicklung und der äußersten Wicklung des Wicklungskörpers 27 in Umfangsrichtung gesehen möglichst viel Ferritmaterial vorgesehen ist bzw. dieses im Kreis möglichst nahezu geschlossen vorhanden ist. Radial innen müssen die Ferritkörper 30 einen gewissen Abstand zueinander aufweisen, der in der Praxis die eingangs genannten 8 mm betragen kann. So kann hier der Innenanschluss 29 in der Ebene des Wicklungskörpers 27 hindurchgeführt werden, ohne dass die Bauhöhe der Induktionsspule 26 vergrößert werden muss. Dies wäre nämlich ansonsten der Fall, falls sich die Ferritkörper 30 in dem inneren Freibereich bzw. unter der innersten Wicklung des Wicklungskörpers 27 berühren würden oder so nahe beieinander verlaufen würden, dass der Innenanschluss 29 unter den Ferritkörpern 30 hindurchgeführt werden müsste. Gleichzeitig sieht man in der Fig. 3 aber auch, dass durch den relativ geringen Abstand der verjüngten Endbereiche 34 der Ferritkörper 30 in diesem Bereich sozusagen viel Ferritmaterial vorgesehen ist. So kann hier der gesamte magnetische Fluss im Ferritmaterial geführt werden, so dass letztlich keine Magnetfeldanteile mit der Tragplatte 18 darunter verkoppeln können. Vor allem auch dann, wenn ein relativ großer magnetischer Fluss bei schlechtem Phasenwinkel zwischen den Strömen in der Induktionsspule 26 sowie in der Empfängerspule 43 ohne eine Sättigung auftreten kann, sollten die Ferritkörper 30 in diesen End-Bereichen 34 ausreichend Volumen aufweisen. Deswegen nimmt in diesem Bereich die Breite der Ferritkörper 30 in Winkelgrad betrachtet auch zu oder, wie hier dargestellt ist, jedenfalls nicht nennenswert ab. Dies kann auch aus der Fig. 7 ersehen werden.

In entsprechender Weise sind die Ferritkörper 30 auch im Bereich der äußersten Wicklung des Wicklungskörpers 27 bzw. noch radial außerhalb davon so breit ausgebildet, dass sie sich mit den abstehenden Kopf-Endabschnitten 38a und 38b im Vergleich zu dem großen Umfang nahezu berühren. Somit kann auch in diesem Bereich der gesamte magnetische Fluss in den Ferritkörpern 30 bzw. eben in den Kopf-Bereichen 37 geführt werden, also wiederum im Ferritmaterial.

Im wesentlichen Bereich der Fläche des Wicklungskörpers, insbesondere in einem äußeren Bereich, sind die Ferritkörper 30 mit ihren Stiel-Bereichen 31 relativ schmal bzw. werden von radial innen nach radial außen laufend hin zu den Kopf-Bereichen 37 sogar schmaler. Dies veranschaulicht die Darstellung in Winkelgrad gemäß Fig. 7 im Bereich zwischen 60% oder 70% und 90%. So entstehen große, angenähert dreieckige freie Flächen zwischen benachbarten Ferritkörpern 30, in denen kein Ferritmaterial unter dem Wicklungskörper 27 angeordnet ist. So können eine insgesamt zu große magnetische Kopplung hin zur Empfängerspule 43 sowie die Wirkung der Ferritkörper 30 auf die Eigeninduktivität der Empfängerspule 43, welche auch als Cross-Effekt der Induktionsspule 26 auf die Empfängerspule 43 bekannt ist, reduziert werden. Die Kopplung hier ist relativ groß aufgrund des relativ kleinen Abstands von in der Praxis zwischen 8 mm bis 13 mm zwischen Induktionsspule 26 und Empfängerspule 43 gem. Fig 1. Bei einer solchen induktiven Leistungsübertragung werden hohe Leistungen bei großer Kopplung bei Arbeitsfrequenzen deutlich unterhalb der Resonanzfrequenz der Empfängerspule 43 übertragen, wobei betragsmäßig relativ kleine Phasenwinkel vorliegen zwischen den Strömen in der Induktionsspule 26 einerseits und in der Empfängerspule 43 andererseits. Eine vergrößerte Induktivität der Empfängerspule 43 reduziert deren Resonanzfrequenz. In Kombination mit der vorgenannten starken Kopplung kann die Arbeitsfrequenz für die induktive Leistungsübertragung unter die erlaubte Minimalarbeitsfrequenz von 20 kHz fallen, wenn dabei eine Nennleistung von beispielsweise 2200 W im Verbraucher erreicht werden soll. Außerdem würde sich ansonsten zusätzlich der Phasenwinkel des Stroms durch die Empfängerspule zum Strom durch die Induktionsspule 26 verschlechtern. Dadurch würde ein noch größerer Strom durch die Induktionsspule 26 für das Induzieren der gleichen Leistung in der Empfängerspule 43 bzw. dem Mixer 40 oder dem Verbraucher benötigt, wodurch die Verluste ansteigen würden. Dies kann durch die größeren freien Flächen zwischen zwei benachbarten Ferritkörpern 30 verringert werden.

Im Vergleich zu einer einfachen T-Form der Ferritkörper 30, die sozusagen aus zwei zusammengesetzten länglichen Rechtecken bestehen würde, weist die erfindungsgemäße Form durch das ganz innen und ganz außen relativ stark in Umfangsrichtung aneinander anschließende Ferritmaterial der Ferritkörper 30 eine gute Kopplung auf. Des Weiteren kann das Ferritmaterial am inneren Umfang der innersten Wicklung des Wicklungskörpers 27 mit dem äußeren Umfang bzw. der äußersten Wicklung des Wicklungskörpers 27 magnetisch niederohmig verbunden werden. Durch die großen freien Flächen zwischen benachbarten Ferritkörpern 30 kann der vorgenannte Cross-Effekt auf die Empfängerspule 43 reduziert bleiben. Die magnetische Flussdichte besitzt hier sein Maximum am Übergang vom Stiel-Bereich 31 zum Kopf-Bereich 37, also im Bereich des Übergangs-Bereichs 36.

Zur Erläuterung der genauen Form der Ferritkörper 30 bei Betrachtung in Winkelgrad wird auf die Fig. 7 verwiesen. Bei 0° Winkelgrad liegt eine Symmetrieachse des achsensymmetrischen Ferritkörpers 30. Die geringste Breite in Winkelgrad liegt am oder kurz vor dem Übergangs-Bereich 37, nämlich bei der Linie bei 13° Winkelgrad. Im Vergleich mit der Linie bei 15° Winkelgrad ist zu erkennen, dass die linke Lateralseite 32a sie schneidet, und zwar etwa in ihrem Mittenbereich. Dadurch ergibt sich eben, dass in Winkelgrad gesehen der Stiel-Bereich 31 von radial innen nach radial außen schmaler wird, obwohl er natürlich in der absoluten Breite, also in Millimeter gemessen, breiter wird. Bei der Linie bei 15° Winkelgrad liegt der Übergangs-Bereich 36 bzw. diese Linie markiert auch die Hälfte eines Zwölftel-Segments des Kreises. Etwas außerhalb dieser Linie schneidet der Außenumfang des Wicklungskörpers 27 den Rand des Ferritkörpers 30.

Die Seiten des End-Bereichs 34 verlaufen nahezu in radialer Richtung, und zwar hier mit etwa 22° Winkelgrad. Der End-Bereich 34 wird also, ähnlich wie der Stiel-Bereich 31, von radial innen nach radial außen leicht schmaler.

Die äußersten Enden der Kopf-Endabschnitte 38a liegen bei etwa 27,5° Winkelgrad, so dass ihr Abstand zu der Linie mit 30° Winkelgrad, die genau zwischen zwei benachbarten Ferritkörpern 30 verläuft, nur 2,5° Winkelgrad beträgt. In der Praxis kann der Abstand zwischen benachbarten Kopf-Endabschnitten 8 mm bis 15 mm betragen, also ähnlich sein wie an den verjüngten End-Bereichen 34.

Wie eingangs erläutert worden ist, nimmt die Breite des Stiel-Bereichs 31 bzw. der Abstand zwischen den beiden Lateralseiten 32a und 32b in dem Bereich zwischen knapp 40% und etwa 80% radial ab. Radial innerhalb davon verlaufen die Seiten des Ferritkörpers 30 in den verjüngten End-Bereichen 34 so, dass sich ihr Abstand in Winkelgrad nahezu nicht verändert.

Die Fig. 7 zeigt auch, dass die radiale Erstreckung der Kopf-Bereiche 30 relativ gering ist und nur etwa 15% des maximalen Radius des Wicklungskörpers 27 beträgt.

## Patentansprüche

1. Induktionsspule für ein Elektro-Kochgerät, insbesondere für ein Kochfeld mit einer Kochfeldplatte und mit mindestens einer darunter angeordneten Induktionsspule, wobei die Induktionsspule aufweist:
- einen Wicklungskörper in Form einer flachen, spiralig gewickelten Spule, der aus Spulendraht gewickelt ist und der einen Innenanschluss und einen Außenanschluss aufweist,
- mindestens vier einzelne gleiche Ferritkörper unter dem Wicklungskörper, **dadurch gekennzeichnet, dass**:
- die Ferritkörper jeweils zwei Bereiche aufweisen, wobei:
- ein erster innerer Bereich ein Stiel-Bereich ist,
- der Stiel-Bereich im Wesentlichen in radialer Richtung verläuft,
- ein zweiter äußerer Bereich ein Kopf-Bereich ist, und
- der Kopf-Bereich an den Stiel-Bereich anschließt und an seiner größten Breite in Winkelgrad breiter ist als der Stiel-Bereich an seiner größten Breite und in absoluter Breite mehr als 50% breiter ist als der Stiel-Bereich an seiner größten Breite,
- der Kopf-Bereich in radialer Richtung den Wicklungskörper zumindest teilweise überragt bzw. über ihn übersteht,
- sich der Stiel-Bereich in radialer Richtung von radial innen nach radial außen in absoluter Breite verbreitert,
- sich der Stiel-Bereich in radialer Richtung von radial innen nach radial außen in Winkelgrad verschmälert in einem Bereich zwischen 40% und 80% des Radius des Wicklungskörpers und/oder in einem Bereich zwischen 25% und 75% der Länge des Ferritkörpers.

2. Induktionsspule nach Anspruch 1, **dadurch gekennzeichnet, dass** die Ferritkörper zumindest mit dem Kopf-Bereich gleichartig ausgebildet sind, vorzugsweise auch mit dem Stiel-Bereich, und insbesondere insgesamt alle Ferritkörper der Induktionsspule identisch ausgebildet sind.

3. Induktionsspule nach Anspruch 1 oder 2, **dadurch gekennzeichnet, dass** der Abstand in Winkelgrad zwischen den beiden Lateralseiten des Stiel-Bereichs eines Ferritkörpers von radial innen nach radial außen abnimmt, insbesondere in einem Bereich zwischen 20% und 80% des maximalen Radius des Wicklungskörpers abnimmt.

4. Induktionsspule nach einem der vorhergehenden Ansprüche, **dadurch gekennzeichnet, dass** radial innere End-Bereiche der Stiel-Bereiche nochmals stärker verjüngt zulaufen als die Lateralseiten des Stiel-Bereichs über dessen wesentliche Länge, wobei insbesondere die Breite in Winkelgrad zwischen den beiden Lateralseiten der End-Bereiche von radial innen nach radial außen zunimmt oder gleich bleibt, wobei vorzugsweise die Lateralseiten der verjüngten End-Bereiche benachbarter Ferritkörper einen Abstand von mindestens 5 mm oder 5% des Umfangs eines Kreises in diesem Bereich zueinander aufweisen, insbesondere 8 mm bis 12 mm.

5. Induktionsspule nach Anspruch 4, **dadurch gekennzeichnet, dass** radial innerhalb dieser verjüngten End-Bereiche ein Freibereich vorgesehen ist, der frei ist von Ferritkörpern und Wicklungen, wobei vorzugsweise der Durchmesser des Freibereichs 2% bis 20% des maximalen Radius des Wicklungskörpers beträgt.

6. Induktionsspule nach Anspruch 4 oder 5, **dadurch gekennzeichnet, dass** die innerste Wicklung des Wicklungskörpers über den verjüngten End-Bereichen angeordnet ist, vorzugsweise in etwa über deren halber Länge in radialer Richtung.

7. Induktionsspule nach Anspruch 4 oder 5, **dadurch gekennzeichnet, dass** das Verhältnis zwischen dem geringsten Abstand zwischen benachbarten Ferritkörpern an den End-Bereichen zu dem geringsten Abstand zwischen benachbarten Ferritkörpern an den Kopf-Bereichen in absoluter Breite zwischen 0,7 und 1,5 liegt und/oder das Verhältnis zwischen dem geringsten Abstand zwischen benachbarten Ferritkörpern an den End-Bereichen zu dem geringsten Abstand zwischen benachbarten Ferritkörpern an den Kopf-Bereichen in Winkelgrad zwischen 1,5 und 5 liegt, vorzugsweise zwischen 2,5 und 3,5 liegt.

8. Induktionsspule nach einem der vorhergehenden Ansprüche, **dadurch gekennzeichnet, dass** ein Abstand zwischen zwei benachbarten Ferritkörpern an den Kopf-Bereichen zwischen 2° und 8° in Winkelgrad beträgt und/oder ein minimaler Abstand zwischen zwei benachbarten Ferritkörpern an den End-Bereichen zwischen 10° und 20° in Winkelgrad beträgt.

9. Induktionsspule nach einem der vorhergehenden Ansprüche, **dadurch gekennzeichnet, dass** der Kopf-Bereich in einem Übergangs-Bereich an den Stiel-Bereich anschließt und der Übergangs-Bereich gerundet ausgebildet ist, wobei vorzugsweise der Abstand in absoluter Breite zwischen zwei benachbarten Ferritkörpern in diesem Übergangs-Bereich am größten ist, wobei insbesondere der Übergangs-Bereich zwischen 70% und 105% des Radius des Wicklungskörpers liegt bzw. überdeckt.

10. Induktionsspule nach einem der vorhergehenden Ansprüche, **dadurch gekennzeichnet, dass** mindestens 50%, vorzugsweise zwischen 65% und 95%, der Fläche des Kopf-Bereichs radial außerhalb des Wicklungskörpers angeordnet sind und in radialer Richtung über diesen überstehen und/oder dass der Kopf-Bereich eine radiale Erstreckung hat zwischen 10% und 35% der radialen Erstreckung des Stiel-Bereichs.

11. Induktionsspule nach einem der vorhergehenden Ansprüche, **dadurch gekennzeichnet, dass** eine absolute Breite des Kopf-Bereichs entlang der Umfangsrichtung 30% bis 100% mehr als die absolute Breite des Stiel-Bereichs vor dem Übergang in den Kopf-Bereich beträgt.

12. Induktionsspule nach einem der vorhergehenden Ansprüche, **dadurch gekennzeichnet, dass** der Kopf-Bereich zwei quer bzw. rechtwinklig zur Längsrichtung des Stiel-Bereichs abstehende Kopf-Endabschnitte aufweist, die verjüngt ausgebildet sind, insbesondere an den freien Enden abgerundet sind, wobei vorzugsweise an diesen abstehenden Kopf-Endabschnitte der geringste Abstand in absoluter Breite und in Winkelgrad zwischen zwei benachbarten Ferritkörpern ist.

13. Induktionsspule nach einem der vorhergehenden Ansprüche, **dadurch gekennzeichnet, dass** der Außenrand des Wicklungskörpers bzw. die äußerste Wicklung des Wicklungskörpers über dem Übergangs-Bereich zwischen Stiel-Bereich und Kopf-Bereich der Ferritkörper verläuft, wobei vorzugsweise die äußerste Wicklung genau zwischen Stiel-Bereich und Kopf-Bereich verläuft.

14. Induktionsspule nach einem der vorhergehenden Ansprüche, **dadurch gekennzeichnet, dass** der Innenanschluss zwischen zwei radial innenliegenden Enden oder End-Bereichen nach einem der Ansprüche 4 bis 8 des Ferritkörpers bzw. des Stiel-Bereichs verläuft, insbesondere in derselben Ebene wie die Ferritkörper, vorzugsweise von der innersten Wicklung radial nach außen verläuft.

15. Verwendung von Ferritkörpern in einer Induktionsspule zur induktiven Leistungsübertragung, insbesondere nach dem Ki-Standard, von der Induktionsspule an einen mit Abstand zu der Induktionsspule positionierten elektrischen Verbraucher, der eine Empfängerspule aufweist, wobei die Ferritkörper folgendermaßen aufgebaut sind:
- die Ferritkörper weisen jeweils zwei Bereiche auf, wobei:
- ein erster innerer Bereich ein Stiel-Bereich ist,
- der Stiel-Bereich im Wesentlichen in radialer Richtung verläuft,
- ein zweiter äußerer Bereich ein Kopf-Bereich ist, und
- der Kopf-Bereich an den Stiel-Bereich anschließt und an seiner größten Breite in Winkelgrad breiter ist als der Stiel-Bereich an seiner größten Breite und in absoluter Breite mehr als 50% breiter ist als der Stiel-Bereich an seiner größten Breite,
- der Kopf-Bereich in radialer Richtung den Wicklungskörper zumindest teilweise überragt bzw. über ihn übersteht,
- sich der Stiel-Bereich in radialer Richtung von radial innen nach radial außen in absoluter Breite verbreitert,
- sich der Stiel-Bereich in radialer Richtung von radial innen nach radial außen in Winkelgrad verschmälert in einem Bereich zwischen 40% und 80% des Radius des Wicklungskörpers und/oder in einem Bereich zwischen 25% und 75% der Länge des Ferritkörpers.

16. Elektro-Kochfeld mit einer Kochfeldplatte und mehreren Induktionsspulen nach einem der Ansprüche 1 bis 14 unter der Kochfeldplatte, wobei vorzugsweise ein Abstand zwischen der Oberseite des Wicklungskörpers und der Oberseite der Kochfeldplatte zwischen 5 mm und 13 mm beträgt.

17. Elektro-Kochfeld nach Anspruch 16, **dadurch gekennzeichnet, dass** unterhalb der Kochfeldplatte eine flächige Tragplatte vorgesehen ist, auf der sämtliche Induktionsspulen des Elektro-Kochfelds aufgelegt sind und vorzugsweise befestigt sind, wobei die Ferritkörper unterhalb des Wicklungskörpers und oberhalb der Tragplatte angeordnet sind, wobei insbesondere die Tragplatte elektrisch leitfähig ist mit einer elektrischen Leitfähigkeit von mindesten 20MS/m, vorzugsweise aus Aluminium besteht.
